# EUROPÄISCHE PATENTSCHRIFT

(11) **EP 1 210 478 B1**
(45) Veröffentlichungstag und Bekanntmachung des Hinweises auf die Patenterteilung: **14.07.2004**
(21) Anmeldenummer: 00958034.1
(22) Anmeldetag: 30.08.2000
(51) Int. Cl.: D07B 1/00

(54) **SPANNGLIED, VERANKERUNG DES SPANNGLIEDES SOWIE VERFAHREN ZUR HERSTELLUNG DER VERANKERUNG**
TENSIONING MECHANISM, ANCHORING OF SAID TENSIONING MECHANISM AND METHOD FOR PRODUCING SAID ANCHORING
ORGANE DE SERRAGE, ANCRAGE DE L'ORGANE DE SERRAGE ET PROCEDE DE PRODUCTION DE CETTE ANCRAGE

(30) Priorität: 07.09.1999 AT 153699
(43) Veröffentlichungstag der Anmeldung: 05.06.2002
(73) Patentinhaber: Thal, Hermann, 5310 Mondsee (AT)
(72) Erfinder: Thal, Hermann, 5310 Mondsee (AT)
(74) Vertreter: Weinzinger, Arnulf, Dipl.-Ing.
(86) Internationale Anmeldenummer: PCT/AT2000/000232
(87) Internationale Veröffentlichungsnummer: WO 2001/018306

(56) Entgegenhaltungen:
- EP-A- 0 505 351
- DE-A- 2 515 423
- DE-A- 2 633 821
- FR-A- 2 675 523
- GB-A- 885 265

## Beschreibung

Die Erfindung betrifft ein Spannglied nach dem Oberbegriff des Anspruches 1 zur Verwendung für Tragwerke im Bauwesen, insbesondere solche, bei denen verbundlose Vorspannung gefordert wird.

Einen weiteren Gegenstand der Erfindung bildet die Verankerung des erfindungsgemäßen Spanngliedes in einem Ankerkörper.

Schließlich ist auch ein Verfahren zur Herstellung der Verankerung Gegenstand der Erfindung.

Durch die FR 2 675 523 A und US 3 500 625 A sind Spannkabel, bestehend aus sechseckig geformten Litzen bekannt geworden. Bei solchen Spannkabeln, welche durch eine Kunststoffummantelung umschlossen sind, besteht die Gefahr, dass die Ummantelung durch die Vielzahl der umfangseitigen Kanten der Litzen verletzt wird, wodurch in der Ummantelung Risse entstehen, die Feuchtigkeit zu den Litzen eindringen lassen und an diesen Korrosionsschäden bewirken.

Durch die DE 26 33 821 A sind Spannstähle der eingangs erwähnten Art bekannt geworden, die seitlich abgerundet und mit rippenartiger, schräg zur Stranglängsachse verlaufender Oberflächenprofilierung versehen sind. Für solche Spannstähle und ihre Verankerungskeile sind verhältnismäßig aufwendige Werkzeuge erforderlich, wobei die aufgrund von in einem Spannelement auftretenden Querdrücken auf benachbarte Elemente ausgeübten Querpressungen verhältnismäßig hoch sind.

Es ist daher Aufgabe der Erfindung, Maßnahmen zu schaffen, durch welche diese Querpressungen möglichst klein gehalten werden und ein Spannglied geschaffen wird, welches bei einem geringstmöglichen Querschnitt eine sehr hohe Tragkraft entwickelt. Diese Aufgabe wird bei einem Spannglied gemäß dem Oberbegriff des Patentanspruches 1 durch die Maßnahme nach dem kennzeichnenden Teil desselben gelöst. Durch die quadratische bzw. rechteckige Form der Drähte mit allseits ebenen Flächen ist die kompaktest denkbare Form des Zuggliedes möglich. Solche Spannglieder haben außerdem den Vorteil, dass bei gleichem Umfang ein größerer Querschnitt des Spanngliedes zur Verfügung steht, wodurch höhere Vorspannkräfte als bei den bekannten Ausführungsformen der Spannkabel erzielbar sind. Durch die ebenen Außenflächen werden die Querdrücke der Spannglieder, insbesondere bei bandförmigen Spanngliedern,über Flächen übertragen, so dass die Querpressungen auf den Kunststoffumhüllungen sehr klein werden in Vergleich zu jenen bei Litzen, die über Linien ihre Querdrücke eintragen und zu Verformungen der Kunststoffhüllen führen. Dadurch wird es auch möglich, die Dicke der Kunststoffhülle kleiner zu gestalten, da die Kunststoffhüllen durch die Querbeanspruchung aus den Querdrücken nicht verformt werden. Schließlich ergibt sich der Vorteil, dass mit solchen Spanngliedern die Verankerungskeile kleiner gestaltet werden können und die Gesamtabmessungen der Ankerkörper um etwa 20 bis 30 % gegenüber Verankerungen von Litzen verkleinert werden können.

Ein weiterer Vorteil des erfindungsgemäßen Spannelementes besteht auch in einer wesentlichen Einsparung der Anschaffungsund Herstellungskosten, da das bei Litzen erforderliche Verseilen der Drähte im Stahlwerk entfällt und außerdem die kompakteste Form des Spanngliedes vorliegt, da zwischen den einzelnen Spannelementen keine Hohlräume sind.

Für die Herstellung eines Spannbandes ist die Maßnahme nach Anspruch 2 von besonderem Vorteil.

Bei einem solchen Spannelement, welches durch eine gemeinsame, äußere Schutzhülle, vorzugsweise aus Kunststoff od.dgl., zusammengefasst bzw. umschlossen ist, erfolgt die Eintragung der Querkräfte über die volle Fläche der Spannelemente und nicht, wie es bei Litzen der Fall ist, über eine Linie:

Die einzelnen Spannelemente sind mit Fett und/oder einer Kunststofffolie umhüllt.

Die GB 885 265 A offenbart das Einspannen eines einzigen sechseckigen Spanngliedes in einen Ankerkopf durch Verankerungskeile, welche an ihrer dem Spannglied zugekehrten Oberfläche ebenflächig und an ihrer der Innenwand der Löcher der Ankerkörper kegelsegmentförmig ausgeführt sind. In dieser Form ist es nicht möglich, mehrere Spannglieder mit rechteckigem oder quadratischem Querschnitt der Spannelemente gemeinsam einzuspannen.

Durch die Maßnahme nach Anspruch 3 erfolgt eine einfache zeit- und kostensparende Verankerung des Spanngliedes der erfindungsgemäßen Bauart in einem Verankerungskörper.

Wohl zeigt die DE 25 15 423 A eine Verankerung zweier nebeneinander liegender Spannglieder, doch sind in diesem Falle die verankerungsglieder als Stränge ausgebildet, bei welchen in einem Kunststoffkörper eine Vielzahl parallel zueinander liegender Drähte eingebettet ist. Bei einem derartigen Spannglied sind für hohe Tragkräfte große Querschnitte des Spanngliedes erforderlich, was durch die erfindungsgemäße Maßnahme nach Anspruch 4 verhindert wird.

Durch die Maßnahmen nach den Ansprüchen 4 und 5 kann eine einfache und kostensparende Herstellung des Verankerungskeiles erzielt werden.

Die Erfindung wird anhand der Zeichnungen näher erläutert, in welchen Ausführungsbeispiele des erfindungsgemäßen Spanngliedes und Ausführungsbeispiele des erfindungsgemäßen Verankerungskörpers dargestellt sind.

Es zeigen:
Fig. 1 die einfachste Form eines Spanngliedes mit einem einzigen Spannelement im Querschnitt,
Fig. 2 den Querschnitt eines Spannbandes mit zwei Spannelementen,
Fig. 3 den Querschnitt eines Spannbandes mit vier Spannelementen,
Fig. 4 eine ähnliche Form wie Fig. 3 in einer anderen Variante,
Fig. 5 eine weitere Ausführungsform eines Spanngliedes mit neun in einem Quadrat angeordneten Spanngliedern,
Fig. 6 eine Ausführungsform eines Spannelementes mit vier in quadratischer Konfiguration angeordneten Spanngliedern nach Fig. 5 im Querschnitt,
Fig. 7 eine Variante mit sechzehn Spanngliedern der Ausführungsform nach Fig. 1 in quadratischer Konfiguration im Querschnitt,
Fig. 8 einen Querschnitt eines Ankerkörpers,
Fig. 9 eine Variante einer Draufsicht desselben, und
die Fig. 10 und 11 in schematischer Darstellung ein Verfahren zur Herstellung der Verankerungskeile bzw. -klemmen.

Bei der Ausführungsform des Spanngliedes nach Fig. 1 ist ein einziges Spannelement 1 mit rechteckigem Querschnitt vorgesehen, welches von einer Schutzhülle 2 umschlossen ist, die vorzugsweise aus Kunststoff besteht. Zwischen Spannglied 1 und Schutzhülle 2 kann, wie strichliert angedeutet ist, eine sehr dünne Zwischenschicht 3 aus Fett oder bzw. und Kunststofffolie vorhanden sein.

Bei der Ausführungsform eines Spanngliedes nach Fig. 2 in Form eines Spannbandes sind zwei Spannelemente 1 von rechteckigem Querschnitt vorgesehen, welche mit einer ebenen Seitenfläche 4 aufeinander aufliegen und von einer gemeinsamen Schutzhülle 2 umschlossen sind. Bei dieser Konfiguration ist mindestens zwischen den beiden Spanngliedern 1 eine dünne, strichliert angedeutete, zwischenschicht 3 aus Fett oder bzw. und eine dünne Kunststofffolie vorhanden. Selbstverständlich können, wie bei der Ausführungsform nach Fig. 1, auch die einzelnen Spannelemente 1 von einer Fettschicht und bzw. oder Kunststofffolie umschlossen sein.

Die Ausführungsform des Spanngliedes nach Fig. 3 unterscheidet sich von der Ausführungsform nach Fig. 2 durch eine doppelte Anzahl von Spannelementen. In diesem Falle liegen außerdem vier Spannglieder der Ausführungsform nach Fig. 1 mit einer ebenen Seitenfläche 4 aufeinander und können als Zwischenschicht eine dünne Fettschicht und bzw. oder eine dünne Kunststofffolie aufweisen. Auch in diesem Falle können die einzelnen Spannglieder 1 jeweils von einer dünnen Fettschicht oder Kunststofffolie umschlossen sein. Bei diesem Ausführungsbeispiel ist die Reihe der Spannglieder von einem gemeinsamen Kunststoffmantel 2' umschlossen, wobei zwischen den Spanngliedern und dem Kunststoffmantel 2' bzw. Schutzhülle eine strichliert angedeutete Zwischenschicht 3 aus Fett, einer dünnen Kunststofffolie od. dgl. vorgesehen sein kann.

Bei der Ausführungsform des Spannelementes nach Fig. 4 sind vier Spannelemente 1 und bei der Ausführungsform des Spanngliedes nach Fig. 5 sind neun Spannelemente 1 in quadratischer Konfiguration vorhanden.

Fig. 6 zeigt ein Spannglied mit vier Spanngliedern nach Fig. 4 in quadratischer Konfiguration, wobei die Gesamtheit der Spannglieder, ähnlich wie bei der Ausführungsform nach Fig. 3, von einer gemeinsamen Schutzhülle 2' umschlossen ist und eine Zwischenschicht 3 aus Fett oder dünner Kunststoffolie aufweisen kann.

Bei der Ausführungsform des Spanngliedes nach Fig. 7 sind zum Unterschied von der Ausführungsform des Spanngliedes nach Fig. 6 sechzehn Spannglieder nach Fig. 4 in quadratischer Konfiguration vorhanden und von einer gemeinsamen Schutzhülle 2' bzw. Mantel, z.B. aus Kunststoff, allenfalls unter Zwischenschaltung der beschriebenen, strichliert angedeuteten Zwischenschicht 3 umschlossen. Sowohl die einzelnen Spannglieder 1' als auch deren Spannelemente 1 haben quadratische Form und berühren sich jeweils sowohl einzeln als auch reihenweise entlang einer Seitenfläche.

Die rechteckige oder quadratische Form ist im weitesten Sinne zu verstehen, d.h. sie kann auch mit abgerundeten Ecken versehen sein. Bei mehreren übereinanderliegenden Reihen von Spannelementen 1, z.B. gemäß der Ausführungsform der Spannelemente nach den Fig. 4, 5, 6 und 7, ist im Rahmen der Erfindung erforderlich, daß im Inneren des Spanngliedes keine nennenswerten Hohlräume bzw. keine auszufüllenden bzw. die Spannkraft bzw. Tragkraft des Spannelementes vermindernden Hohlräume entstehen bzw. vorhanden sind. Selbstverständlich können die Spannglieder 1 bzw. die Spannelemente in beliebiger Konfiguration ausgeführt werden. Bei jeder Konfiguration der Spannglieder kann zwischen den einzelnen Spanngliedern bzw. Spannelementen eine dünne Fettschicht und bzw. oder Folie, vorzugsweise aus Kunststoff, vorhanden sein.

Selbstverständlich können im Rahmen der Erfindung verschiedene konstruktive Abänderungen vorgenommen werden. So können die Ecken der Spannelemente 1 abgerundet, abgeschrägt, abgekantet oder in ähnlicher Form ausgebildet sein.

Schließlich besteht die Möglichkeit, zwischen dem Spannglied und der Ummantelung 2, wie in der linken Hälfte der Ausführungsform des Spanngliedes nach Fig. 7 dargestellt ist, einen Zwischenraum 10, einen sogenannten Gleitspalt, vorzusehen, wodurch es möglich ist, in der Ummantelung, Schutzhülle od. dgl. 2 das Spannglied verschieben zu können.

Die Schutzhülle 2 bzw. 2' bzw. der Mantel kann aus beliebigem Material und in beliebiger Weise, z.B. im Extrusionsverfahren aufgebracht werden oder aus zwei Schalen 2A, 2B bestehen, welche nach Einsetzen der Spannglieder oder der Spannelemente entlang der Berührungsstellen durch eine Schweißnaht 5 bzw. 6 oder Klebung verbunden werden. Weiters besteht auch die Möglichkeit, die Schutzhülle 2 bzw. den Mantel so herzustellen, dass ein Kunststoffrohr aufgeschnitten und nach Einsetzen des Spanngliedes bzw. der Spannglieder im Bereich der Trennfuge zu einem geschlossenen Mantel verschweißt wird. Schließlich kann auch eine Falzverbindung vorgesehen sein.

Die Verankerung der vorgespannten Spannelemente erfolgt in einem Ankerkörper bzw. Ankerkopf 8, der, wie die Fig. 8 und 9 zeigen, mit kegelstumpf- oder pyramidenstumpfförmigen Löchern 9 versehen ist. Die Größe und Form dieser Löcher ist so gewählt, dass einzelne Spannglieder oder Gruppen derselben nach dem Vorspannen in den Löchern 9 durch Verankerungskeile bzw. -klemmen 7 verankert werden können. Als Ausführungsbeispiel wurde in Fig. 9 angenommen, dass ein Spannglied nach Fig. 4 vorgespannt und in einem Loch 9 des Ankerkopfes bzw. Ankerkörpers 8 verankert wird. Hiezu sind bei der Ausführungsform nach Fig. 9 vier im Querschnitt ringsektorförmige Verankerungskeile 7 vorgesehen, die an ihrer dem Spannglied zugekehrten Oberfläche ebenflächig und mit einer Verzahnung versehen sind, während die Außenfläche der Verankerungskeile 7 der Innenwand der Löcher 9 entsprechend kegelsegmentförmig ausgeführt sind. Selbstverständlich besteht die Möglichkeit, die Anzahl und Form der Verankerungskeile beliebig auszuführen, sofern die jeweiligen Verankerungskeile flächenkonform mit der Wand der Löcher 9 und der Außenwand der Spannglieder 1 ausgeführt sind. Außerdem ist wesentlich, dass mindestens zwei, einander gegenüberliegende Verankerungskeile vorgesehen sind.

Die Herstellung der ringsektorförmigen Verankerungskeile nach Fig. 9 kann, wie die Fig. 10 und 11 zeigen, in der Weise erfolgen, dass für jeden ringsektorförmigen Verankerungskeil 7 ein im Längsquerschnitt rechteckiger Rohling 7' nach Fig. 11 verwendet wird, wobei vier solche Rohlinge 7' um einen Kern 11, wie Fig. 10 zeigt, aufgespannt werden, undgemeinsam, z.B. in einem Keildrehautomaten bzw. einer Drehmaschine, in eine konische Form gebracht werden, wobei der in Fig. 11 strichliert eingezeichnete Teil 7" abgetragen wird. Hiebei kann der Rohling an der dem Kern 11 abgekehrten Seite rund oder flach sein. Sodann werden die Keile 7 vom Kern 11 abgenommen und die Zahnungen 12 zum Festhalten des Spanngliedes im Loch 9 des Ankerkopfes bzw. Ankerkörpers 8 mit einer Prägewalze 13 hergestellt. Solche Zahnungen können auch durch jede andere Form von Rauungen, z.B. Noppen, ersetzt sein. Falls der Rohling eine mehrfache Länge des benötigten Keiles 7 hat, werden die Keile vor oder nach dem Aufbringen auf den Kern 11 vom Rohling abgelängt.

## Patentansprüche

1. Spannglied mit etwa rechteckigem Querschnitt, mit mindestens einem, von einer Schutzhülle umschlossenen Spannelement, **dadurch gekennzeichnet, dass** das Spannelement (1) rechteckigen oder quadratischen Querschnitt mit allseits ebenen Flächen aufweist.

2. Spannglied nach Anspruch 1, **dadurch gekennzeichnet, dass** eine Mehrzahl von Spannelementen (1) vorgesehen ist, welche mit einer ebenen Fläche aneinanderliegen, wobei die Spannelemente (1) unter Zwischenschaltung einer Folie (3), vorzugsweise aus Kunststoff oder einer Fettschichte, von einem gemeinsamen, allenfalls mehrteiligen Schutzmantel bzw. einer Schutzhülle (2) umschlossen sind.

3. Verankerung eines vorgespannten Spanngliedes nach Anspruch 2 in einem Ankerkörper mit kegelstumpfförmigem Loch durch ringsektorförmige Verankerungskeile, die an ihrer dem Spannglied zugekehrten Oberfläche ebenflächig und mit einer Verzahnung versehen und an ihrer Außenfläche der Innenwand des Lochs (9) des Ankerkörpers (8) entsprechend kegelsegmentförmig ausgeführt sind und die das Spannglied im Ankerkörper umschließen, **dadurch gekennzeichnet, dass** vier Verankerungskeile (7) vorgesehen sind, die jeweils zwei benachbarte Spannelemente (1) der vier ein im Querschnitt rechteckiges Spannglied bildenden Spannelemente verankern.

4. Verfahren zur Herstellung einer Verankerung nach Anspruch 3, **dadurch gekennzeichnet, dass** Rohlinge (7') um einen Kern (11) zusammengespannt werden und die Oberfläche des auf diese Weise zusammengespannten Ringes außenseitig kegelstumpfförmig abgedreht wird, wobei an der dem Spannglied zuzukehrenden Seite der Rohlinge vor oder nach dem Aufspannen auf den Kern (11) Unebenheiten bzw. eine Riefelung oder Zahnung aufgeprägt werden.

5. Verfahren nach Anspruch 4, **dadurch gekennzeichnet, dass** die Rohlinge ringsektorförmige Gestalt mit ebener, dem Spannglied zuzukehrender Oberfläche aufweisen.

## Claims

1. A tendon member of approximately rectangular cross-section, comprising at least one tendon element enclosed by a protective sheath, **characterised in that** the tendon element (1) has a rectangular or square cross-section with surfaces plane on all sides.

2. A tendon member according to claim 1, **characterised in that** a plurality of tendon elements (1) is provided resting on one another with a plane surface, the tendon elements (1) being enclosed by a common, optionally multi-part protective jacket or protective sheath (2), respectively, with a foil (3), preferably of plastics, or a grease layer, being interposed.

3. Anchoring of a pre-stressed tendon element according to claim 2 in an anchoring body with a frustoconical hole by means of ring-sector-shaped anchoring wedges embracing the tendon member in the anchoring body and having a plane, toothed surface facing the tendon element and having an cone-segment-shaped external surface corresponding to the inner wall of the hole (9) of the anchoring body (8), **characterised in that** four anchoring wedges (7) are provided anchoring two neighbouring tendon elements (1) each of the four tendon elements that form a tendon member of rectangular cross-section.

4. A method of producing an anchoring according to claim 3, **characterised in that** blanks (7') are braced together about a core (11) and the surface of the ring thus braced together is turned on a lathe externally to a frustoconical shape, uneven spots, or a corrugation or toothing, respectively, being imprinted before or after the bracing to the core (11) on the side of the blanks which is to face the tendon member.

5. A method according to claim 4, **characterised in that** the blanks have ring-sector-shape with a plane surface to face the tendon member.

## Revendications

1. Organe de serrage avec une section transversale plus ou moins rectangulaire, avec au moins un élément de serrage entouré d'une enveloppe protectrice, **caractérisé en ce que** l'élément de serrage (1) comporte une section transversale rectangulaire ou carrée avec des surfaces planes de tous les côtés.

2. Organe de serrage selon la revendication 1, **caractérisé en ce qu'**il est prévu une pluralité d'éléments de serrage (1), lesquels sont adjacents à une surface plane, une feuille (3), de préférence en plastique, ou une couche de graisse étant intercalée entre les éléments de serrage (1) et un manteau protecteur et/ou une enveloppe protectrice (2) commune, éventuellement en plusieurs parties, qui les entoure.

3. Ancrage d'un organe de serrage précontraint selon la revendication 2 dans un corps d'ancrage avec un trou en forme de cône tronqué par des clavettes d'ancrage en forme de secteur annulaire qui sont conçues au niveau de leur surface tournée vers l'organe de serrage sous une forme plane avec un engrenage et au niveau de leur surface extérieure sous forme de segment conique correspondant à la paroi intérieure du trou (9) du corps d'ancrage (8) et qui entourent l'organe de serrage dans le corps d'ancrage, **caractérisé en ce que** quatre clavettes d'ancrage (7) sont prévues, qui ancrent respectivement deux éléments de serrage (1) voisins des quatre éléments de serrage formant un élément de serrage à section transversale rectangulaire.

4. Procédé de fabrication d'un ancrage selon la revendication 3, **caractérisé en ce que** des ébauches (7') sont serrées ensemble autour d'un noyau (11) et **en ce que** la surface de l'anneau serré de cette façon est tordue vers l'extérieur en forme de cône tronqué, des aspérités et/ou une striation ou une entaille se formant alors sur la face des ébauches se tournent vers l'organe de serrage avant ou après le serrage sur le noyau (11).

5. Procédé selon la revendication 4, **caractérisé en ce que** les ébauches comportent une forme de secteur annulaire avec une surface plane se tournant vers l'organe de serrage.
